# FASCICULE DE BREVET EUROPEEN

(11) **EP 4 154 360 B1**
(45) Date de publication et mention de la délivrance du brevet: **27.08.2025**
(21) Numéro de dépôt: 21717485.3
(22) Date de dépôt: 15.04.2021
(51) Int. Cl.: H01R 13/627, H01R 13/645, H01R 13/74, H01R 43/26

(54) **DISPOSITIF DE DETROMPAGE AMELIORE, ENSEMBLE DE CONNEXION ELECTRIQUE COMPORTANT LEDIT DISPOSITIF DE DETROMPAGE AMELIORE ET PROCÉDÉ DE MONTAGE ASSOCIÉ**
VERBESSERTE FOOL-BESTÄNDIGE VORRICHTUNG, ELEKTRISCHE VERBINDUNGSANORDNUNG MIT DER VERBESSERTEN FOOL-BESTÄNDIGEN VORRICHTUNG UND ZUGEHÖRIGES MONTAGEVERFAHREN
IMPROVED FOOL-PROOFING DEVICE, ELECTRICAL CONNECTION ASSEMBLY COMPRISING SAID IMPROVED FOOL-PROOFING DEVICE AND ASSOCIATED ASSEMBLY METHOD

(30) Priorité: 20.04.2020 FR 2003934
(43) Date de publication de la demande: 29.03.2023
(73) Titulaire: LATELEC, 31500 Toulouse (FR)
(72) Inventeur: VACHON, Guillaume, 31200 Toulouse (FR)
(74) Mandataire: Junca, Eric
(86) Numéro de dépôt international: PCT/EP2021/059837
(87) Numéro de publication internationale: WO 2021/213897

(56) Documents cités:
- EP-A1- 1 732 180
- EP-A1- 2 787 579
- EP-A2- 1 437 802
- EP-B1- 2 787 579

## Description

### DOMAINE TECHNIQUE DE L'INVENTION

**L'invention** concerne un dispositif de détrompage amélioré ainsi qu'un ensemble de connexion électrique muni dudit dispositif de détrompage amélioré.

L'invention concerne également un procédé de montage du dispositif de détrompage amélioré.

La solution de l'invention sera notamment parfaitement adaptée pour être associée à un ensemble de connexion électrique employé dans une baie avionique.

### ETAT DE LA TECHNIQUE

Classiquement, un ensemble de connexion électrique comporte un connecteur dit fixe et un connecteur mobile, dit inverse, enfichable dans le connecteur fixe pour assurer la connexion électrique.

Pour rappel, l'avionique est l'ensemble des équipements électroniques, électriques et informatiques qui aident au pilotage des aéronefs et des astronefs dans l'espace aérien ou extra-planétaire.

De manière connue, une baie avionique est destinée à recevoir des modules électriques installés de manière amovible et destinés à la gestion des différentes fonctions de l'aéronef. La baie avionique dispose notamment de racks ou panneaux orientables supportant des connecteurs électriques associés aux différents modules de la baie. Le connecteur fixe est intégré au panneau et le connecteur inverse est destiné à être inséré dans le connecteur fixe pour effectuer une connexion électrique.

Dans une baie de type avionique, plusieurs connecteurs fixes sont souvent disposés côte à côte sur un même panneau et il est donc nécessaire de s'assurer de venir connecter chaque connecteur inverse sur le connecteur fixe qui lui est associé.

Pour cela, on utilise des solutions de détrompage mécanique. Le principe du détrompage mécanique est connu dans le domaine de la connexion électrique pour s'assurer de la compatibilité entre deux connecteurs et de leur bonne connexion. En règle générale, il s'agit de deux éléments qui sont positionnés d'une part sur le connecteur fixe et d'autre part sur le connecteur inverse et qui ne peuvent s'accoupler mécaniquement que lorsque les deux conditions suivantes sont réunies :
- Le connecteur inverse choisi est bien celui qui est associé au connecteur fixe,
- Le connecteur inverse est approché du connecteur fixe avec la bonne orientation.

Si le connecteur inverse n'est pas celui destiné à être connecté sur le connecteur fixe ou s'il est approché du connecteur fixe dans une mauvaise orientation, le dispositif de détrompage est chargé d'empêcher la connexion entre les deux connecteurs. Le dispositif de détrompage permet ainsi de sécuriser la connexion électrique entre deux connecteurs compatibles.

Le brevet US6394856B1 décrit un dispositif de détrompage pour un ensemble de connexion à deux connecteurs électriques. Le dispositif comporte deux éléments de forme hémicylindrique. L'élément de détrompage situé dans le connecteur fixe est orientable autour de l'axe de connexion ce qui permet de s'assurer que le connecteur inverse, équipé de la partie complémentaire, sera bien celui prévu. Cette solution permet d'assurer un détrompage orientable.

**Le** document EP 1437802A2 présente également un dispositif de détrompage pour un connecteur en deux parties, mâle et femelle, chacune comportant une portion tubulaire et étant munie de moyens de fixation mutuelle par encliquetage.

**Le** document EP 1732180A1 divulgue aussi un dispositif de détrompage pour un connecteur comprenant deux douilles dont les moyens de fixation complémentaire amovible ne peuvent coopérer que dans une seule position angulaire prédéterminée.

Dans le domaine de l'avionique, pour des raisons de sécurité, il est par ailleurs primordial que la connexion électrique entre les deux connecteurs d'un même ensemble de connexion soit maintenue de manière sécurisée et fiable au cours du temps.

Enfin, il est évident que le connecteur fixe doit être fixé de manière fiable et sûre sur son panneau d'accueil, pour éviter tout arrachage et donc toute déconnexion intempestive.

Un ensemble de connexion électrique doit donc disposer des trois fonctions suivantes :
- Assurer la bonne association entre le connecteur fixe et son connecteur inverse,
- Assurer la fixation du connecteur fixe sur son panneau d'accueil,
- Permettre de verrouiller la connexion entre le connecteur fixe et son connecteur inverse.

Actuellement, il n'existe pas de solutions qui peuvent remplir toutes ces fonctions :
- De manière simple, avec un minimum de pièces,
- En limitant le nombre d'opérations lors du montage/démontage et lors de la maintenance,
- De manière fiable en fonctionnement et au cours du temps, tout en restant parfaitement adaptables à différentes solutions de connexion électrique.

### EXPOSE DE L'INVENTION

Ce but est atteint par un dispositif de détrompage amélioré pour ensemble de connexion électrique, selon la revendication 1, ledit ensemble de connexion comprenant un premier connecteur électrique doté d'un premier corps et destiné à se fixer sur un panneau d'accueil et un deuxième connecteur électrique doté d'un deuxième corps et destiné à se connecter sur ledit premier connecteur, ledit dispositif comprenant :
- Une première partie et une deuxième partie accouplables de manière amovible via une liaison mécanique suivant un axe principal,
- La première partie comportant un premier organe de détrompage et la deuxième partie comportant un deuxième organe de détrompage,
- La première partie comportant des premiers moyens d'indexation pour prendre plusieurs orientations distinctes autour dudit axe principal et positionner ledit premier organe de détrompage dans une unique première position autour dudit axe principal,
- La deuxième partie comportant des deuxièmes moyens d'indexation pour prendre plusieurs orientations distinctes autour dudit axe principal et positionner ledit deuxième organe de détrompage dans une unique deuxième position autour dudit axe principal, ladite deuxième position du deuxième organe de détrompage étant choisie pour autoriser une connexion du deuxième connecteur sur le premier connecteur,
- La première partie comportant des moyens de solidarisation par emboîtement du premier connecteur sur son panneau d'accueil,
- La deuxième partie comportant des premiers moyens de fixation par emboîtement agencés pour fixer ladite deuxième partie sur le deuxième connecteur,
- La première partie et la deuxième partie comportent chacune des deuxièmes moyens de fixation mécanique complémentaires, destinés à coopérer entre eux par emboîtement lorsque le premier connecteur et le deuxième connecteur sont accouplés, ces deuxièmes moyens de fixation complémentaires comportent une ou plusieurs pattes déformables en flexion, se terminant chacune par un ergot, chaque patte étant réalisée sur la deuxième partie et la fente étant réalisée sur la première partie.

Selon une particularité, la première partie comporte un premier manchon présentant une première paroi latérale de section circulaire, ledit manchon étant muni d'une première tête qui comporte des premières formes d'indexation.

Selon une autre particularité, le premier organe de détrompage est réalisé sur le premier manchon et comporte une forme allongée, agencée à l'opposé de la première tête du manchon et formant un prolongement de sa paroi latérale, sur une première portion angulaire de celle-ci uniquement
Selon une autre particularité, les moyens de solidarisation comportent une ou plusieurs premières pattes déformables en flexion de manière élastique, disposant chacune d'un ergot, réalisées sur la paroi latérale du premier manchon, sur une deuxième portion angulaire de celle-ci, distincte de ladite première portion angulaire.

Selon une autre particularité, la deuxième partie comporte un deuxième manchon présentant une deuxième paroi latérale de section circulaire, ledit deuxième manchon étant muni d'une deuxième tête qui comporte des deuxièmes formes d'indexation.

Selon une autre particularité, le deuxième organe de détrompage est réalisé sur le deuxième manchon et comporte une forme allongée, agencée à l'opposé de la deuxième tête du deuxième manchon et formant un prolongement de sa paroi latérale, sur une première portion angulaire de celle-ci uniquement.

Selon une autre particularité, les premiers moyens de fixation par emboîtement comportent une ou plusieurs deuxièmes pattes déformables en flexion de manière élastique, disposant chacune d'un ergot, chaque patte étant réalisée sur la deuxième paroi latérale du deuxième manchon, sur une deuxième portion angulaire de celle-ci, distincte de la première portion angulaire.

Selon une autre particularité, les moyens de solidarisation comportent des ergots complémentaires réalisés sur la face externe de la première paroi latérale du premier manchon.

Selon une autre particularité, les premiers moyens de fixation comportent des ergots complémentaires réalisés sur la face externe de la deuxième paroi latérale du deuxième manchon.

L'invention concerne également un ensemble de connexion électrique comprenant un premier connecteur doté d'un premier corps et un deuxième connecteur doté d'un deuxième corps, ledit ensemble comportant un dispositif de détrompage tel que défini ci-dessus, ladite première partie du dispositif étant associée au premier connecteur et ladite deuxième partie du dispositif étant associée au deuxième connecteur.

Selon une particularité, le premier corps du premier connecteur est doté d'une première ouverture traversante comprenant un premier lamage définissant un premier logement.

Selon une autre particularité, le deuxième corps du deuxième connecteur est doté d'une deuxième ouverture traversante comprenant un deuxième lamage définissant un deuxième logement.

L'invention concerne également un procédé de montage tel que divulgué dans la revendication 13. Ce procédé de montage d'un dispositif de détrompage amélioré tel que défini ci-dessus pour former l'ensemble de connexion électrique tel que défini ci-dessus comporte une phase de montage comportant les étapes suivantes :
- Insertion de la première partie du dispositif à travers une première ouverture réalisée à travers le premier corps du premier connecteur, en choisissant une orientation de l'organe détrompage autour de l'axe principal grâce aux moyens d'indexation qui coopèrent avec des moyens d'indexation correspondants prévus sur le premier corps du premier connecteur,
- Emboîtement de l'ensemble formé de la première partie et du premier connecteur sur un panneau d'accueil du premier connecteur, ledit panneau d'accueil étant maintenu entre le premier corps du premier connecteur et les moyens de solidarisation de la première partie du dispositif,
- Insertion de la deuxième partie du dispositif à travers une deuxième ouverture réalisée à travers le deuxième corps du deuxième connecteur, ladite deuxième partie étant insérée pour conférer une orientation au deuxième organe de détrompage autour de l'axe principal qui est adaptée à l'orientation donnée à l'organe de détrompage de la première partie du dispositif,
- Emboîtement de la deuxième partie à travers le deuxième corps du deuxième connecteur, les premiers moyens de fixation coopérant avec le deuxième corps dudit deuxième connecteur, la phase de montage étant caractérisée en ce que les deuxièmes moyens de fixation complémentaires, comportant la ou les pattes déformables en flexion et la fente, sont emboîtés par coopération entre l'ergot terminant la ou les pattes et la fente et verrouillent mécaniquement l'accouplement des connecteurs électriques.

Pendant la phase de montage, les deuxièmes moyens de fixation complémentaires comportant la ou les pattes déformables en flexion et la fente, sont emboités par coopération entre l'ergot terminant la ou les pattes et verrouillent mécaniquement l'accouplement des connecteurs électriques.

### BREVE DESCRIPTION DES FIGURES

D'autres caractéristiques et avantages vont apparaître dans la description détaillée qui suit, faite en regard des figures annexées listées ci-dessous :
- La figure 1 représente de manière schématique un ensemble de connexion électrique dont le connecteur fixe est monté sur un panneau d'accueil et montre le dispositif de détrompage amélioré conforme à l'invention ;
- La figure 2 montre, en vue de dessus, le connecteur fixe intégré à son panneau d'accueil ;
- La figure 3 montre, en vue de dessus, le connecteur inverse de l'ensemble de connexion électrique ;
- Les figures 4A et 4B représentent, en perspective, la première partie du dispositif de détrompage amélioré de l'invention, selon deux vues distinctes ;
- La figure 5 représente, en perspective, la deuxième partie du dispositif de détrompage amélioré de l'invention ;
- La figure 6 illustre la mise en place de la première partie du dispositif de l'invention sur le corps d'un connecteur fixe intégré à son panneau d'accueil ;
- La figure 7 illustre la mise en place de la deuxième partie du dispositif de l'invention sur le corps d'un connecteur inverse ;
- La figure 8 illustre le principe d'accouplement mécanique et de verrouillage entre les deux parties du dispositif de détrompage amélioré conforme à l'invention ;

### DESCRIPTION DETAILLEE D'AU MOINS UN MODE DE REALISATION

L'invention concerne un dispositif de détrompage amélioré destiné à être associé à un ensemble de connexion électrique.

En référence à la figure 1, l'ensemble de connexion électrique comporte classiquement un premier connecteur dit connecteur fixe 1, destiné à être fixé sur un panneau d'accueil P et un deuxième connecteur dit connecteur inverse 2 destiné à être enfiché dans le connecteur fixe 1. Les deux connecteurs peuvent prendre toute forme externe possible, cylindrique, carrée, trapézoïdale...

Pour la suite de la description, on définit un axe (X) dit axe principal, correspondant à l'axe suivant lequel le connecteur inverse 2 est inséré dans le connecteur fixe 1 pour réaliser leur accouplement mécanique et donc la connexion électrique.

Dans la suite de la description, les termes "avant" et "arrière" sont à comprendre en suivant l'axe principal (X) et en prenant comme référence la face de connexion du connecteur, cette face de connexion étant située à l'avant pour le connecteur considéré.

Le connecteur fixe 1 et le connecteur inverse 2 comportent chacun un corps 10, 20 externe intégrant une ou plusieurs broches 11, 21 de connexion électrique.

L'ensemble de connexion électrique est notamment destiné à être employé dans une baie avionique (non représentée) et permet d'assurer une connexion d'un module électrique. Le connecteur fixe 1 de l'ensemble de connexion électrique est destiné à être intégré dans un panneau d'accueil P ou rack de la baie avionique et le connecteur inverse 2 mobile est positionné à l'extrémité d'une nappe de fils ou harnais et vient s'enficher dans le connecteur fixe 1.

L'invention vise à proposer un dispositif qui permet de remplir les trois fonctions suivantes :
- Assurer la bonne association entre le connecteur fixe 1 et son connecteur inverse 2,
- Assurer la fixation du connecteur fixe 1 sur son panneau d'accueil P,
- Permettre de verrouiller la connexion entre le connecteur fixe 1 et son connecteur inverse 2.

Le dispositif est un dispositif de détrompage amélioré. Il est réalisé en deux parties, dites première partie 3 et deuxième partie 4. Chaque partie 3, 4 se présente sous la forme d'une seule pièce monobloc. De manière non limitative, les deux pièces pourront être fabriqués en matériau métallique ou plastique. Selon le matériau employé, toute solution de fabrication pourra être envisagée, par exemple usinage ou moulage.

Il faut noter que la fonction de détrompage remplie par le dispositif doit être active avant toute connexion entre les deux connecteurs 1, 2. Le dispositif doit donc être agencé pour que sa fonction de détrompage empêche la connexion électrique entre les deux connecteurs, si le connecteur inverse qui est présenté n'est pas le bon ou si celui-ci est présenté dans une mauvaise orientation par rapport au connecteur fixe.

La première partie 3 est associée au connecteur fixe 1 et la deuxième partie 4 est associée au connecteur inverse 2. La première partie 3 est destinée à se fixer sur le corps 10 du connecteur fixe 1 et la deuxième partie 4 est destinée à se fixer sur le corps 20 du connecteur inverse 2.

En référence à la figure 2, le corps 10 du connecteur fixe 1 présente une ouverture traversante réalisée suivant un axe parallèle à l'axe principal (X), dotée d'un lamage sur sa face arrière, ledit lamage formant un premier logement 12. Le premier logement 12 présente des formes d'indexation 120.

En référence à la figure 3, le corps 20 du connecteur inverse 2 présente également une ouverture traversante, suivant un axe parallèle à l'axe principal (X), dotée d'un lamage sur sa face arrière, ledit lamage formant un deuxième logement 22. Le deuxième logement 22 présente des formes d'indexation 220.

Les deux parties sont indépendantes de leur connecteur respectif et peuvent être associés à tout ensemble de connexion électrique existant pour lui apporter les trois fonctions listées ci-dessus.

De manière non limitative, la première partie 3 et la deuxième partie 4 du dispositif présentent chacune une forme générale cylindrique en manchon, développée respectivement autour d'un premier axe A1 et d'un deuxième axe A2. Chaque manchon 30, 40 comporte une paroi latérale cylindrique développée autour de son axe respectif et définissant un passage central axial.

La première partie 3 comporte un premier organe de détrompage 31 et la deuxième partie 4 comporte un deuxième organe de détrompage 41. Le premier organe de détrompage 31 et le deuxième organe de détrompage 41 présentent des formes complémentaires qui coopèrent entre elles lorsque le connecteur inverse 2 et le connecteur fixe 1 sont compatibles et correctement associés entre eux.

En référence aux figures 4A, 4B, le manchon 30 de la première partie 3 comporte une tête 32 dotée de formes ou crans d'indexation 320 lui permettant de prendre différentes orientations possibles autour de son axe A1 lorsqu'elle coopère avec un logement correspondant. Sur la figure 2, la tête 32 est de forme hexagonale, permettant à la première partie 3 du dispositif de prendre six positions distinctes. Toute autre forme pourrait être envisagée, par exemple carrée, octogonale, série de créneaux... La tête 32 du manchon 30 est destinée à coopérer avec ledit premier logement 12 présentant des formes d'indexation 120 complémentaires et réalisée à l'arrière du corps 10 du connecteur fixe 1. Le positionnement de la première partie dans ledit premier logement permet, grâce aux formes d'indexation complémentaires, d'orienter le premier organe de détrompage 31 et de lui conférer une unique position angulaire autour de l'axe A1.

En référence à la figure 5, le manchon 40 de la deuxième partie comporte également une tête 42 dotée également de formes ou crans d'indexation 420 lui permettant de prendre différentes orientations possibles autour de son axe A2 lorsqu'elle coopère avec un logement correspondant. Sur les figures annexées, la tête 42 est de forme hexagonale, permettant à la deuxième partie 4 du dispositif de prendre six positions distinctes. Toute autre forme pourrait être envisagée, par exemple carrée, octogonale, série de créneaux... La tête 42 du manchon 40 est destinée à coopérer avec le deuxième logement 22 présentant des formes d'indexation 220 complémentaires et réalisée à l'arrière du corps 20 du connecteur inverse 2. Le positionnement de la deuxième partie 4 dans ledit deuxième logement 22 permet, grâce aux formes d'indexation complémentaires, d'orienter le deuxième organe de détrompage 41 et de lui conférer une unique position angulaire autour de l'axe A2.

Bien entendu, les formes d'indexation 320, 420 prévues pour la première partie et la deuxième partie sont avantageusement prévues identiques et les deux positions angulaires des deux organes de détrompage 31, 41 sont choisies de manière adaptée pour permettre l'accouplement entre les deux parties lorsque les deux connecteurs sont compatibles et que le connecteur inverse 2 est présenté avec la bonne orientation par rapport au connecteur fixe 1.

**De** manière non limitative, le premier organe de détrompage 31 et le deuxième organe de détrompage 41 peuvent présenter une forme allongée de section constante, par exemple une paroi de section semi-circulaire ou demi-cylindrique.

Le manchon 30 de la première partie 3 et le manchon 40 de la deuxième partie 4 intègre deux fonctions. Leur paroi est divisée en deux sections distinctes, par exemple chacune de forme demi-circulaire.

Pour la première partie 3 du dispositif, sur une première section, par exemple demi-circulaire, la paroi du manchon 30 est prolongée pour former le premier organe de détrompage 31 qui se dresse à l'opposé de sa tête 32. Sur une deuxième section, par exemple demi-circulaire, la paroi du manchon 30 comporte à son sommet, à l'opposé de sa tête, une ou plusieurs pattes 33 portant chacune un ergot 330. Sur les figures annexées, trois ergots 330 sont représentés, formant une première rangée. Les ergots 330 sont orientés vers l'extérieur et sont destinés à venir prendre appui sur la face avant du panneau d'accueil P du connecteur fixe 1. Le panneau d'accueil P est alors maintenu entre la tête 32 et les ergots 330 de la première partie 3 du dispositif. La distance entre la tête et les ergots est bien entendu adaptée à l'épaisseur de l'ensemble composé du corps 10 du connecteur fixe 1 et du panneau P à cet emplacement.

Pour la deuxième partie 4 du dispositif, sur une première section, par exemple demi-circulaire, la paroi du manchon 40 est prolongée pour former le deuxième organe de détrompage 41 qui se dresse à l'opposé de sa tête 42. Sur la deuxième section, par exemple demi-circulaire, la paroi du manchon 40 comporte à son sommet, à l'opposé de sa tête 42, une ou plusieurs pattes 43 portant chacune un ergot 430. Sur les figures annexées, trois ergots 430 sont représentés, formant une première rangée. Les ergots 430 sont orientés vers l'extérieur et sont destinés à venir prendre appui sur la face avant du connecteur inverse 2, pour solidariser la deuxième partie 4 au corps 20 du connecteur 2. La distance entre la tête 42 et les ergots 430 est bien entendu adaptée à l'épaisseur du corps du connecteur inverse à cet emplacement.

La première partie 3 du dispositif comporte ainsi des moyens de solidarisation du connecteur fixe 1 sur son panneau d'accueil P, ces moyens de solidarisation fonctionnant par emboîtement, ou autrement dit par clipsage.

La deuxième partie 4 du dispositif comporte pour sa part des moyens de fixation par emboîtement, autrement dit par clipsage, agencés pour lui permettre de se fixer sur le corps 20 du connecteur inverse 2.

La première partie 3 et la deuxième partie 4 du dispositif comportent également chacun des moyens de fixation complémentaires permettant de s'associer entre eux pour réaliser une liaison mécanique stable et assurer ainsi le maintien et le verrouillage de la connexion électrique entre les deux connecteurs 1, 2.

Ces moyens de fixation se présentent sous la forme d'une ou plusieurs pattes 44 agencées sur la deuxième partie 4, munies chacune d'un ergot 440 terminal et se dressant au sommet d'une paroi agencée à l'intérieur du manchon et culminant au-dessus de la première rangée d'ergots 430 dédiée à la fixation de la deuxième partie 4 sur son connecteur 2. Du côté de la première partie 3, une fente 34 ou gorge complémentaire est réalisée à travers la paroi formant l'organe de détrompage 31, cette fente 34 étant destinée à recevoir lesdits ergots 440 de la deuxième partie pour réaliser un emboîtement de la deuxième partie sur la première partie. La figure 8 illustre le principe d'emboîtement entre les deux parties du dispositif pour verrouiller la connexion.

Il faut noter que les pattes 33, 43, 44 réalisées sur la première partie 3 ainsi que sur la deuxième partie 4 sont bien entendu conçues pour se déformer en flexion de manière élastique autour de leur base, afin de pivoter suffisamment lors d'un montage par emboîtement ou lors du démontage et pour revenir vers un état initial après flexion.

En référence aux figures 6 à 8, le principe de fonctionnement est ainsi le suivant :
- Etape 1 : La première partie 3 du dispositif est associée au connecteur fixe 1. Elle est insérée par l'arrière du corps 10 du connecteur fixe 1, à travers l'ouverture réalisée à travers le corps du connecteur suivant son axe A1, orienté parallèlement à l'axe principal (X), sa tête 32 venant se loger en butée dans le premier logement 12 complémentaire, en choisissant une première orientation autour de l'axe principal (X), grâce aux formes d'indexation 320 de sa tête et celles du logement correspondant.
- Etape 2 : La première partie 3 est enfoncée dans le premier logement jusqu'à sa tête 32, les formes d'indexation complémentaires coopérant entre elles pour bloquer la rotation autour de l'axe.
- Etape 3 : En maintenant ladite orientation, la première partie 3 du dispositif est engagée par son extrémité opposée à sa tête dans un orifice correspondant du panneau d'accueil P, jusqu'à emboîtement sur le panneau, venant maintenir le panneau P entre le corps 10 du connecteur 1 et les ergots 330 de la première partie du dispositif.
- Etape 4 : La deuxième partie 4 du dispositif est insérée par l'arrière du corps 20 du connecteur inverse 2, son axe A2 étant orienté parallèlement à l'axe principal (X), jusqu'à enfoncer sa tête 42 dans le deuxième logement 22. L'engagement est réalisé en orientant la deuxième partie 4 autour de l'axe principal (X) de manière adaptée pour correspondre à l'orientation donnée à la première partie 3 du dispositif et remplir la fonction de détrompage.
- Etape 5 : en maintenant l'orientation choisie, la deuxième partie 4 est enfoncée à travers le corps du connecteur jusqu'à emboîtement entre ses ergots 430 et le corps 20 du connecteur.
- Etape 6 : En fonctionnement (figure 8), lorsque le connecteur inverse 2 est approché du connecteur fixe 1, avec la bonne orientation, le dispositif de détrompage autorise l'accouplement. Lorsque les connecteurs sont accouplés, la deuxième partie 4 du dispositif vient s'emboîter dans la première partie 3 par coopération entre les ergots 440 et la fente 34, permettant ainsi de verrouiller mécaniquement l'accouplement et donc la connexion électrique.

De manière non limitative, plusieurs dispositifs de détrompage améliorés conformes à l'invention peuvent être employés pour un même ensemble de connexion électrique.

Lorsque plusieurs ensembles de connexion identiques sont agencés sur un même panneau, au moins un dispositif de détrompage amélioré distinct peut être associé à chaque ensemble de connexion électrique, les dispositifs de détrompage étant chacun configurés différemment, avec différentes indexations pour conférer différentes orientations à leur organe de détrompage et ainsi éviter toute erreur de connexion.

En variante de réalisation, il est également possible de prévoir dans la première partie et/ou la deuxième partie du dispositif des organes de fixation complémentaires, venant compléter leur première rangée de pattes+ergots. Il peut par exemple s'agir d'un bourrelet ou d'ergots réalisés sur la face externe de la paroi du manchon.

Le démontage du dispositif est également aisé. Il peut être mis en oeuvre en introduisant un tube suivant l'axe A1 dans la première partie 3, en vue de rétracter les ergots 440 de la deuxième partie 4 et de les déloger de la fente 34.

Bien entendu, il faut comprendre que les caractéristiques dimensionnelles (longueur, diamètre) et de forme des deux parties du dispositif peuvent être adaptées et que d'autres géométries peuvent être envisagées.

De même, le matériau employé pour les deux parties est choisi en fonction des caractéristiques mécaniques recherchées pour l'application. Tout matériau présentant des propriétés en accord avec l'environnement du connecteur (température, pression) et les contraintes de compatibilité de ce matériau (résistance aux fluides, couple galvanique), peut être utilisée pour réaliser chacune des deux parties du dispositif.

La solution de l'invention présente ainsi de nombreux avantages, parmi lesquels :
- Il permet d'assurer la fonction de détrompage pour sécuriser l'association entre deux connecteurs d'un même ensemble de connexion ;
- Il permet d'assurer la fixation du connecteur fixe sur son panneau d'accueil, par simple emboîtement, donc sans employer d'outil et donc sans appliquer un couple de serrage ;
- Il permet de verrouiller la connexion entre le connecteur fixe et son connecteur inverse, par simple emboîtement, donc également sans employer d'outil spécifique et sans appliquer de couple de serrage.

## Revendications

1. Dispositif de détrompage pour ensemble de connexion électrique, ledit ensemble de connexion comprenant un premier connecteur (1) électrique doté d'un premier corps (10) et destiné à se fixer sur un panneau d'accueil (P) et un deuxième connecteur (2) électrique doté d'un deuxième corps (20) et destiné à se connecter sur ledit premier connecteur (1), ledit dispositif comprenant :
- Une première partie (3) et une deuxième partie (4) accouplables de manière amovible via une liaison mécanique suivant un axe principal (X),
- La première partie (3) comportant un premier organe de détrompage (31) et la deuxième partie (4) comportant un deuxième organe de détrompage (41),
- La première partie (3) comportant des premiers moyens d'indexation pour prendre plusieurs orientations distinctes autour dudit axe principal (X) et positionner ledit premier organe de détrompage dans une unique première position autour dudit axe principal (X),
- La deuxième partie comportant des deuxièmes moyens d'indexation pour prendre plusieurs orientations distinctes autour dudit axe principal et positionner ledit deuxième organe de détrompage dans une unique deuxième position autour dudit axe principal (X), ladite deuxième position du deuxième organe de détrompage étant choisie pour autoriser une connexion du deuxième connecteur sur le premier connecteur,
- La première partie (3) comportant des moyens de solidarisation par emboîtement du premier connecteur (1) sur son panneau d'accueil (P) et la deuxième partie (4) comportant des premiers moyens de fixation par emboîtement agencés pour fixer ladite deuxième partie (4) sur le deuxième connecteur (2),
**Caractérisé en ce que** :
- La première partie (3) et la deuxième partie (4) comportent chacune des deuxièmes moyens de fixation mécanique complémentaires, destinés à coopérer entre eux par emboîtement lorsque le premier connecteur (1) et le deuxième connecteur (2) sont accouplés, ces deuxièmes moyens de fixation complémentaires comportant une fente (34) et une ou plusieurs pattes (44) déformables en flexion se terminant chacune par un ergot (440) et se dressant au sommet d'une paroi agencée à l'intérieur des premiers moyens de fixation (43) de la deuxième partie (4) sur son connecteur (2) tout en les culminant, chaque patte (44) étant réalisée sur la deuxième partie (4) et la fente (34) étant réalisée sur la première partie (3).

2. Dispositif selon la revendication 1, **caractérisé en ce que** la première partie (3) comporte un premier manchon (30) présentant une première paroi latérale de section circulaire, ledit manchon étant muni d'une première tête (32) qui comporte des premières formes d'indexation (320).

3. Dispositif selon la revendication 2, **caractérisé en ce que** le premier organe de détrompage (31) est réalisé sur le premier manchon et comporte une forme allongée, agencée à l'opposé de la première tête (32) du manchon et formant un prolongement de sa paroi latérale, sur une première portion angulaire de celle-ci uniquement.

4. Dispositif selon la revendication 3, **caractérisé en ce que** les moyens de solidarisation comportent une ou plusieurs premières pattes (33) déformables en flexion de manière élastique, disposant chacune d'un ergot (330), réalisées sur la paroi latérale du premier manchon (30), sur une deuxième portion angulaire de celle-ci, distincte de ladite première portion angulaire.

5. Dispositif selon la revendication 4, **caractérisé en ce que** les moyens de solidarisation comportent des ergots complémentaires réalisés sur la face externe de la première paroi latérale du premier manchon.

6. Dispositif selon l'une quelconque des revendications 2 à 5, **caractérisé en ce que** la deuxième partie (4) comporte un deuxième manchon (40) présentant une deuxième paroi latérale de section circulaire, ledit deuxième manchon (40) étant muni d'une deuxième tête (42) qui comporte des deuxièmes formes d'indexation (420).

7. Dispositif selon la revendication 6, **caractérisé en ce que** le deuxième organe de détrompage (41) est réalisé sur le deuxième manchon (40) et comporte une forme allongée, agencée à l'opposé de la deuxième tête (42) du deuxième manchon et formant un prolongement de sa paroi latérale, sur une première portion angulaire de celle-ci uniquement.

8. Dispositif selon la revendication 7, **caractérisé en ce que** les premiers moyens de fixation par emboîtement comportent une ou plusieurs deuxièmes pattes (43) déformables en flexion de manière élastique, disposant chacune d'un ergot (430), chaque patte étant réalisée sur la deuxième paroi latérale du deuxième manchon, sur une deuxième portion angulaire de celle-ci, distincte de la première portion angulaire.

9. Dispositif selon la revendication 8, **caractérisé en ce que** les premiers moyens de fixation par emboîtement comportent des ergots complémentaires réalisés sur la face externe de la deuxième paroi latérale du deuxième manchon.

10. Ensemble de connexion électrique comprenant un premier connecteur (1) doté d'un premier corps (10) et un deuxième connecteur (2) doté d'un deuxième corps (20), **caractérisé en ce qu'**il comporte un dispositif de détrompage tel que défini selon l'une des revendications 1 à 9, ladite première partie (3) du dispositif étant associée au premier connecteur (1) et ladite deuxième partie (4) du dispositif étant associée au deuxième connecteur (2).

11. Ensemble de connexion selon la revendication 10, **caractérisé en ce que** le premier corps du premier connecteur est doté d'une première ouverture traversante comprenant un premier lamage définissant un premier logement (12).

12. Ensemble de connexion selon l'une des revendication 10 ou 11, **caractérisé en ce que** le deuxième corps du deuxième connecteur est doté d'une deuxième ouverture traversante comprenant un deuxième lamage définissant un deuxième logement (22).

13. Procédé de montage d'un dispositif de détrompage amélioré tel que défini selon l'une quelconque des revendications 1 à 9 sur un premier corps (10) d'un premier connecteur (1) et un deuxième corps (20) d'un deuxième connecteur (2), pour former un ensemble de connexion électrique tel que défini selon l'une des revendications 10 à 12, ledit procédé comportant une phase de montage comportant les étapes suivantes :
- Insertion de la première partie (3) du dispositif à travers une première ouverture réalisée à travers le premier corps (10) du premier connecteur (1), en choisissant une orientation de l'organe détrompage (31) autour de l'axe principal (X) grâce aux moyens d'indexation qui coopèrent avec des moyens d'indexation correspondants prévus sur le premier corps (10) du premier connecteur (1),
- Emboîtement de l'ensemble formé de la première partie (3) et du premier connecteur (1) sur un panneau d'accueil (P) du premier connecteur (1), ledit panneau d'accueil (P) étant maintenu entre le premier corps (10) du premier connecteur (1) et les moyens de solidarisation de la première partie (3) du dispositif,
- Insertion de la deuxième partie (4) du dispositif à travers une deuxième ouverture réalisée à travers le deuxième corps (20) du deuxième connecteur, ladite deuxième partie (4) étant insérée pour conférer une orientation au deuxième organe de détrompage (41) autour de l'axe principal (X) qui est adaptée à l'orientation donnée à l'organe de détrompage (31) de la première partie (3) du dispositif,
- Emboîtement de la deuxième partie (4) à travers le deuxième corps (20) du deuxième connecteur (2), les premiers moyens de fixation coopérant avec le deuxième corps (20) dudit deuxième connecteur (2),
la phase de montage étant **caractérisée en ce que** les deuxièmes moyens de fixation complémentaires, comportant la ou les pattes (44) déformables en flexion et la fente (34), sont emboités par coopération entre l'ergot (440) terminant la ou les pattes (44) et la fente (34) et verrouillent mécaniquement l'accouplement des connecteurs électriques.

## Patentansprüche

1. Fehlerschutzvorrichtung für eine elektrische Verbindungsanordnung, wobei die elektrische Verbindungsanordnung einen ersten elektrischen Steckverbinder (1), der mit einem ersten Körper (10) versehen und dazu bestimmt ist, an einer Aufnahmeplatte (P) befestigt zu werden, und einen zweiten elektrischen Steckverbinder (2) aufweist, der mit einem zweiten Körper (20) versehen und dazu bestimmt ist, sich mit dem ersten Steckverbinder (1) zu verbinden, wobei die Vorrichtung aufweist:
- ein erstes Teil (3) und ein zweites Teil (4), die über eine mechanische Verbindung entlang einer Hauptachse (X) lösbar zusammenkoppelbar sind,
- wobei das erste Teil (3) ein erstes Fehlerschutzorgan (31) umfasst und das zweite Teil (4) ein zweites Fehlerschutzorgan (41) umfasst,
- wobei das erste Teil (3) erste Rastmittel umfasst, um mehrere verschiedene Ausrichtungen um die Hauptachse (X) einzunehmen und das erste Fehlerschutzorgan in einer einzigartigen ersten Position um die Hauptachse (X) zu positionieren,
- wobei das zweite Teil zweite Rastmittel umfasst, um mehrere verschiedene Ausrichtungen um die Hauptachse einzunehmen und das zweite Fehlerschutzorgan in einer einzigartigen zweiten Position um die Hauptachse (X) zu positionieren, wobei die zweite Position des zweiten Fehlerschutzorgans ausgewählt ist, um eine Verbindung des zweiten Steckverbinders mit dem ersten Steckverbinder zuzulassen,
- wobei das erste Teil (3) Mittel zur festen Verbindung durch Einpassen des ersten Steckverbinders (1) in seine Aufnahmeplatte (P) umfasst und das zweite Teil (4) erste Mittel zur Befestigung durch Einpassen umfasst, die eingerichtet sind, das zweite Teil (4) an dem zweiten Steckverbinder (2) zu befestigen,
**dadurch gekennzeichnet, dass**:
- das erste Teil (3) und das zweite Teil (4) jeweils zweite komplementäre Mittel zur mechanischen Befestigung umfassen, die dazu bestimmt sind, durch Einpassen miteinander zusammenzuwirken, wenn der erste Steckverbinder (1) und der zweite Steckverbinder (2) zusammengekoppelt sind, wobei diese zweiten komplementären Befestigungsmittel einen Schlitz (34) und eine oder mehrere in Biegung verformbare Laschen (44) umfassen, die jeweils in einer Nase (440) enden und am Scheitelpunkt einer Wand aufragen, die im Inneren der ersten Befestigungsmittel (43) des zweiten Teils (4) an seinem Steckverbinder (2) eingerichtet ist, während sie sie dabei kulminieren, wobei jede Lasche (44) an dem zweiten Teil (4) ausgebildet ist und der Schlitz (34) an dem ersten Teil (3) ausgebildet ist.

2. Vorrichtung nach Anspruch 1, **dadurch gekennzeichnet, dass** das erste Teil (3) eine erste Hülse (30) umfasst, die eine erste Seitenwand mit kreisförmigem Querschnitt aufweist, wobei die Hülse mit einem ersten Kopf (32) ausgestattet ist, der erste Rastformen (320) umfasst.

3. Vorrichtung nach Anspruch 2, **dadurch gekennzeichnet, dass** das erste Fehlerschutzorgan (31) an der ersten Hülse ausgebildet ist und eine langgestreckte Form umfasst, die dem ersten Kopf (32) der Hülse gegenüber angeordnet ist und eine Verlängerung ihrer Seitenwand lediglich an einem ersten Winkelabschnitt von dieser bildet.

4. Vorrichtung nach Anspruch 3, **dadurch gekennzeichnet, dass** die Mittel zur festen Verbindung eine oder mehrere erste, jeweils über eine Nase (330) verfügende in Biegung elastisch verformbare Laschen (33) umfassen, die an der Seitenwand der ersten Hülse (30) an einem zweiten Winkelabschnitt von dieser, der zu dem ersten Winkelabschnitt verschieden ist, ausgebildet sind.

5. Vorrichtung nach Anspruch 4, **dadurch gekennzeichnet, dass** die Mittel zur festen Verbindung komplementäre Nasen umfassen, die an der Außenseite der ersten Seitenwand der ersten Hülse ausgebildet sind.

6. Vorrichtung nach einem der Ansprüche 2 bis 5, **dadurch gekennzeichnet, dass** das zweite Teil (4) eine zweite Hülse (40) umfasst, die eine zweite Seitenwand mit kreisförmigem Querschnitt aufweist, wobei die zweite Hülse (40) mit einem zweiten Kopf (42) ausgestattet ist, der zweite Rastformen (420) umfasst.

7. Vorrichtung nach Anspruch 6, **dadurch gekennzeichnet, dass** das zweite Fehlerschutzorgan (41) an der zweiten Hülse ausgebildet ist und eine langgestreckte Form umfasst, die dem zweiten Kopf (42) der Hülse gegenüber eingerichtet ist und eine Verlängerung ihrer Seitenwand lediglich an einem ersten Winkelabschnitt von dieser bildet.

8. Vorrichtung nach Anspruch 7, **dadurch gekennzeichnet, dass** die ersten Mittel zur Befestigung durch Einpassen eine oder mehrere zweite, jeweils über eine Nase (430) verfügende in Biegung elastisch verformbare Laschen (43) umfassen, wobei jede Lasche an der zweiten Seitenwand der zweiten Hülse (30) an einem zweiten Winkelabschnitt von dieser, der zu dem ersten Winkelabschnitt verschieden ist, ausgebildet ist.

9. Vorrichtung nach Anspruch 8, **dadurch gekennzeichnet, dass** die Mittel zur Befestigung durch Einpassen komplementäre Nasen umfassen, die an der Außenseite der zweiten Seitenwand der zweiten Hülse ausgebildet sind.

10. Elektrische Verbindungsanordnung, aufweisend einen ersten Steckverbinder (1), der mit einem ersten Körper (10) versehen ist, und einen zweiten Steckverbinder (2), der mit einem zweiten Körper (20) versehen ist, **dadurch gekennzeichnet, dass** sie eine wie nach einem der Ansprüche 1 bis 9 definierte Fehlerschutzvorrichtung aufweist, wobei das erste Teil (3) der Vorrichtung mit dem ersten Steckverbinder (1) verbunden ist und das zweite Teil (4) der Vorrichtung mit dem zweiten Steckverbinder (2) verbunden ist.

11. Verbindungsanordnung nach Anspruch 10, **dadurch gekennzeichnet, dass** der erste Körper des ersten Steckverbinders mit einer ersten Durchgangsöffnung versehen ist, die eine eine erste Aufnahme (12) definierende erste Senkung aufweist.

12. Verbindungsanordnung nach einem der Ansprüche 10 oder 11, **dadurch gekennzeichnet, dass** der zweite Körper des zweiten Steckverbinders mit einer zweiten Durchgangsöffnung versehen ist, die eine eine zweite Aufnahme (22) definierende zweite Senkung aufweist.

13. Verfahren zur Montage einer wie nach einem der Ansprüche 1 bis 9 definierten verbesserten Fehlerschutzvorrichtung an einem ersten Körper (10) eines ersten Steckverbinders (1) und einem zweiten Körper (20) eines zweiten Steckverbinders (2), um eine wie nach einem der Ansprüche 10 bis 12 definierte elektrische Verbindungsanordnung zu bilden, wobei das Verfahren eine Montagephase umfasst, umfassend die folgenden Schritte:
- Einsetzen des ersten Teils (3) der Vorrichtung durch eine quer durch den ersten Körper (10) des ersten Steckverbinders (1) ausgebildete erste Öffnung, während eine Ausrichtung des Fehlerschutzorgans (31) um die Hauptachse (X) mit Hilfe der Rastmittel gewählt wird, die mit entsprechenden, an dem ersten Körper (10) des ersten Steckverbinders (1) vorgesehenen Rastmitteln zusammenwirken,
- Einpassen der aus dem ersten Teil (3) und dem ersten Steckverbinder (1) gebildeten Anordnung in eine Aufnahmeplatte (P) des ersten Steckverbinders (1), wobei die Aufnahmeplatte (P) zwischen dem ersten Körper (10) des ersten Steckverbinders (1) und den Mitteln zur festen Verbindung des ersten Teils (3) der Vorrichtung gehalten wird,
- Einsetzen des zweiten Teils (4) der Vorrichtung durch eine quer durch den zweiten Körper (20) des zweiten Steckverbinders ausgebildete zweite Öffnung, wobei das zweite Teil (4) eingesetzt wird, um dem zweiten Fehlerschutzorgan (41) eine Orientierung um die Hauptachse (X) zu verleihen, die an die dem Fehlerschutzorgan (31) des ersten Teils (3) der Vorrichtung gegebene Orientierung angepasst ist,
- Einpassen des zweiten Teils (4) quer durch den zweiten Körper (20) des zweiten Steckverbinders (2), wobei die ersten Befestigungsmittel mit dem zweiten Körper (20) des zweiten Steckverbinders (2) zusammenwirken,
wobei die Montagephase **dadurch gekennzeichnet ist, dass** die zweiten komplementären Befestigungsmittel, welche die in Biegung verformbare(n) Lasche(n) (44) und den Schlitz (34) umfassen, durch Zusammenwirken zwischen der die Lasche(n) (44) abschließenden Nase (440) und dem Schlitz (34) eingepasst werden und die Zusammenkopplung der elektrischen Steckverbinder mechanisch verriegeln.

## Claims

1. A fool-proof device for an electrical connection assembly, said connection assembly comprising a first electrical connector (1) having a first body (10) and is intended to be fixed to a panel (P) that accommodates it, and a second electrical connector (2) having a second body (20) and is intended to be connected to said first connector (1), said device comprising:
a first part (3) and a second part (4) which can be removably coupled via a mechanical link along a main axis (X),
the first part (3) having a first fool-proof member (31) and the second part (4) having a second fool-proof member (41),
the first part (3) having a first indexing device for taking multiple distinct orientations about said main axis (X) and positioning said first fool-proof member in a single first position about said main axis (X),
the second part having a second indexing device for taking multiple distinct orientations about said main axis and positioning said second fool-proof member in a single second position about said main axis (X), said second position of the second fool-proof member being chosen so as to allow the second connector to be connected to the first connector,
the first part (3) having an interlocking securing device for interlockingly securing the first connector (1) to the panel (P) that accommodates it, and the second part (4) having a first interlocking fixing device that are arranged so as to fix said second part (4) to the second connector (2),
**Characterized in that**:
the first part (3) and the second part (4) each have a second complementary mechanical fixing devices that are intended to interact with one another by interlocking when the first connector (1) and the second connector (2) are coupled, the second complementary fixing device having a slot (34) and one or more flexurally deformable tabs (44), each of which ends with a lug (440) and stands out at the top of a wall arranged inside the first fixing device (43) for fixing the second part (4) to its connector (2) while still culminating them, each tab being made on the second part (4) and the slot (34) being made on the first part (3).

2. The device as claimed in claim 1, wherein the first part (3) has a first sleeve (30) having a first lateral wall with a circular cross section, said sleeve being fitted with a first head (32) which has first indexing shapes (320).

3. The device as claimed in claim 2, wherein the first fool-proof member (31) is made on the first sleeve and has an elongate shape, which is arranged opposite the first head (32) of the sleeve and forms a continuation of its lateral wall, solely on a first angular portion thereof.

4. The device as claimed in claim 3, wherein the securing device has one or more first elastically flexurally deformable tabs (33), each of which has a lug (330) and which are made on the lateral wall of the first sleeve (30), on a second angular portion thereof, separate from said first angular portion.

5. The device as claimed in claim 4, wherein the securing device have complementary lugs made on the outer face of the first lateral wall of the first sleeve.

6. The device as claimed in any one of claims 2 to 5, wherein the second part (4) has a second sleeve (40) having a second lateral wall with a circular cross section, said second sleeve (40) being fitted with a second head (42) which has second indexing shapes (420).

7. The device as claimed in claim 6, wherein the second fool-proof member (41) is made on the second sleeve (40) and has an elongate shape, which is arranged opposite the second head (42) of the second sleeve and forms a continuation of its lateral wall, solely on a first angular portion thereof.

8. The device as claimed in claim 7, wherein the first interlocking fixing device has one or more second elastically flexurally deformable tabs (43), each of which has a lug (430), each tab being made on the second lateral wall of the second sleeve, on a second angular portion thereof, separate from the first angular portion.

9. The device as claimed in claim 8, wherein the first interlocking fixing device has complementary lugs made on the outer face of the second lateral wall of the second sleeve.

10. An electrical connection assembly comprising:
a first connector (1) provided with a first body (10),
a second connector (2) provided with a second body (20), and
a fool-proof device as defined in claim 1, said first part (3) of the device being associated with the first connector (1) and said second part (4) of the device being associated with the second connector (2).

11. The connection assembly as claimed in claim 10, wherein the first body of the first connector is provided with a first through-opening comprising a first spot face defining a first housing (12).

12. The connection assembly as claimed in any one of claims 10 or 11, wherein the second body of the second connector is provided with a second through-opening comprising a second spot face defining a second housing (22).

13. A method for mounting an improved fool-proof device as defined in any one of claims 1 to 9 on first body (10) of a first connector (1) and a second body (20) of a second connector (2) to realise an electrical connection assembly as defined in any of claims 10 to 12, said method comprising a mounting phase having the following steps:
inserting the first part (3) of the device through a first opening made through the first body (10) of the first connector (1), by choosing an orientation of the fool-proof member (31) about the main axis (X) by virtue of the indexing device which interact with corresponding indexing device provided on the first body (10) of the first connector (1),
interlocking the assembly formed from the first part (3) and the first connector (1) in a panel (P) that accommodates the first connector (1), said panel (P) that accommodates said first connector being held between the first body (10) of the first connector (1) and the securing device of the first part (3) of the device,
inserting the second part (4) of the device through a second opening made through the second body (20) of the second connector, said second part (4) being inserted so as to give the second fool-proof member (41) an orientation about the main axis (X) that is adapted to the orientation given to the fool-proof member (31) of the first part (3) of the device,
interlocking the second part (4) through the second body (20) of the second connector (2), the first fixing device interacting with the second body (20) of said second connector (2),
the mounting phase being **characterized in that** the second complementary fixing device having the flexurally deformable tab(s) (44) and the slot (34), and are interlocked by interaction between the lug (440) ending the tab(s) (44) and mechanically lock the coupling between the electrical connectors.
